# EUROPÄISCHE PATENTSCHRIFT

(11) **EP 1 311 737 B1**
(45) Veröffentlichungstag und Bekanntmachung des Hinweises auf die Patenterteilung: **27.07.2005**
(21) Anmeldenummer: 01958063.8
(22) Anmeldetag: 09.08.2001
(51) Int. Cl.: E05B 65/32, E05B 15/02

(54) **ABSTANDSVERÄNDERBARER SCHLIESSBÜGEL FÜR DREHFALLENVERSCHLÜSSE**
DISTANCE-VARIABLE CLOSING STIRRUP FOR ROTARY-LATCH LOCKS
ETRIER DE FERMETURE A ECARTEMENT VARIABLE POUR SERRURES A PENE DEMI-TOUR

(30) Priorität: 22.08.2000 DE 10041652
(43) Veröffentlichungstag der Anmeldung: 21.05.2003
(73) Patentinhaber: Huf Hülsbeck & Fürst GmbH & Co. KG, 42551 Velbert (DE)
(72) Erfinder: KUHNKE, Frank, 45279 Essen (DE)
(74) Vertreter: Mentzel, Norbert, Dipl.-Phys.
(86) Internationale Anmeldenummer: PCT/EP2001/009201
(87) Internationale Veröffentlichungsnummer: WO 2002/016717

(56) Entgegenhaltungen:
- US-A- 4 220 364
- US-A- 4 451 071
- US-A- 4 852 923

## Beschreibung

Die Erfindung richtet sich auf einen Verschluss der im Oberbegriff des Anspruches 1 angegebenen Art. Zur Justierung des an dem einen Teil sitzenden Schließbügels bezüglich des mit dem anderen Teil befestigten Verschlüsselements besteht der Schließbügel aus zwei zueinander abstandsveränderlichen Bauteilen. Der eine Bauteil ist mit dem einen Teil befestigt und daher als "Befestigungselement" zu bezeichnen. Der andere Bauteil ist ein "Bügelelement", welches außer einem Bügelsteg noch zueinander parallele Bügelschenkel besitzt. Zur Abstandsveränderung dient ein Stellelement, das aus einem Gewindestift besteht und dessen Betätigungsstelle bequem vom Bügelsteg aus zugänglich ist. Der Gewindestift besitzt ein rechts- und ein linkslaufendes Außengewinde und diesen Außengewinden sind entsprechende komplementäre Innengewinde in den beiden Bauteilen zugeordnet.

Der bekannte Verschluss dieser Art (US 4,220,364 A) wird zur Befestigung von Paneelen bei Flugzeugen benutzt. Das Befestigungselement besteht aus zwei ortsfesten, im Abstand zueinander angeordnete Führungshülsen im Paneel-Rahmen, in welchen die beiden Bügelschenkel des zugehörigen Bügelelements längsgeführt sind. Die beiden Schenkelenden sind durch eine Sprosse verbunden, in welcher das eine Innengewinde für den Gewindestift angeordnet ist. Diese Sprosse befindet sich bezüglich des mit dem Verschlusselement zusammenwirkenden Bügelstegs auf der gegenüberliegenden Seite der im Paneel-Rahmen sitzenden beiden Führungshülsen. Zwischen den Führungshülsen befindet sich das andere Innengewinde für den Gewindestift. Der Gewindestift ist in der gleichen Ebene wie die beiden Bügelschenkel angeordnet, weshalb seine Betätigungsstelle mit dem Bügelsteg ausgerichtet und daher schwer zur Betätigung zugänglich ist. Ein weiterer Nachteil besteht darin, dass der Gewindestift in den beiden Innengewinden sich unkontrolliert verstellen kann, wodurch der Abstand zwischen den beiden Bauteilen sich verändert. Dieser Verschluss ist bei Klappen von Karosserieteilen nicht verwendbar.

Abstandsveränderliche Schließbügel sind auch bei Verschlüssen anderer Art bekannt. In einem Fall (US 4,852,923 A) verwendet man als Stellmittel eine drehbetätigbare Schnecke und ein Schneckenrad, welches mit einem Gewindeschaft in Eingriff ist. Der Gewindeschaft ist mit dem Schließbügel fest verbunden. Dieser Verschluss ist platzaufwendig und benötigt teure Bestandteile.

Das mit einem Klappen-Riegel zusammenwirkende Schließblech eines weiteren andersartigen Verschlusses (US 4,451,071 A) ist als L-förmiges Blechstück ausgebildet. Während der eine L-Schenkel einen mit dem Riegel zusammenwirkenden Durchbruch aufweist, ist der andere L-Schenkel in einem an der Klappe befestigten Sockel längsbeweglich geführt und besitzt eine lineare Reihe von parallelen, quer zur Verschiebungsrichtung verlaufenden Schlitzen. Diese Schlitze greifen in die Gewindegänge einer Schraube ein, welche in dem Sockel drehbar gelagert ist. Das Betätigungsende dieser Schraube ragt neben dem Schließblech aus dem Sockel heraus. Dadurch ergibt sich eine große Bauhöhe. Der Eingriff der Schraubgewinde in die Schlitze ist nicht immer sichergestellt, weshalb zur Verbesserung des Eingriffes ein federbelasteter Stift vorgesehen ist. Die Schraube kann die einjustierte Lage des Schließblechs nicht dauerhaft sichern.

Der Erfindung liegt die Aufgabe zugrunde, einen bequem und zuverlässig einjustierbaren Verschluss der im Oberbegriff des Anspruches 1 angegebenen Art zu entwickeln. Dies wird durch die im Anspruch 1 angegebenen Maßnahmen erreicht, denen folgende besondere Bedeutung zukommt.

Die Erfindung verwendet zwischen dem Bügelelement und dem Befestigungselement außer dem Gewindestift noch eine Schraube, die nach Einjustierung des Gewindestifts eine Vorspannung zwischen diesen beiden Bauteilen erzeugt. Durch diese Vorspannung wird der eingestellte Abstand fixiert. Diese Schraube dient also als Sicherungselement für eine definierte Lage des Bügelstegs gegenüber dem damit zusammenwirkenden Verschlusselement. Als Verschlusselement wird eine Drehfalle benutzt. Vom Bügelsteg aus gesehen ist das Bügelelement zwischen den Führungen vor dem Befestigungselement angeordnet. Das Befestigungselement besitzt fußseitig Befestigungsstellen zum Anschluss an einem der beiden Teile, die hier aus einem Klappenteil und einem Karosserieteil bestehen. Die Betätigungsstelle des Gewindestifts und die Betätigungsstelle der als Sicherungselement fungierenden Schraube können auf gegenüberliegenden Seiten des abstandsveränderlichen Bügelstegs angeordnet sein und sind daher stets bequem für die Justierungs- und Fixierungsbetätigungen zugänglich.

Weitere Maßnahmen und Vorteile der Erfindung ergeben sich aus den Unteransprüchen, der nachfolgenden Beschreibung und den Zeichnungen. In den Zeichnungen ist die Erfindung in einem Ausführungsbeispiel dargestellt. Es zeigen:
- Fig. 1,: in Draufsicht einen Schließbügel mit einer Abdeckung für ein Stell- und Sicherungselement,
- Fig. 2,: die Rückseite des Schließbügels aus der Fig. 1 mit angebrachter Abdeckung,
- Fig. 3,: eine Seitenansicht des Schließbügels aus der Fig. 1 mit angebrachter Abdeckung,
- Fig. 4,: den Schnitt IV - IV aus der Fig. 3, quer durch den Schließbügel,
- Fig. 5,: in perspektivischer Darstellung, den Schließbügel halb von der Rückseite,
- Fig. 6,: den Schnitt VI - VI aus der Fig. 1, durch die Mitte des Schließbügels, und
- Fig. 7,: den Schnitt VII - VII aus der Fig. 1 durch einen Bügelschenkel.

Der Verschluss verbindet z.B. ein bewegliches Klappenteil mit einem ruhenden Karosserieteil. Dazu besteht er einerseits aus einer Drehfalle an z:B. dem Klappenteil und einem Schließbügel 10 an z.B. dem ruhenden Karosserieteil. Ist die Drehfalle mit dem Schließbügel 10 in Eingriff, so ist das ruhende Karosserieteil mit dem beweglichen Klappenteil durch den Verschluss verbunden. Es spielt bei dem Verschluss keine Rolle, ob die Drehfalle an dem Klappenteil und der Schließbügel 10 an dem ruhenden Karosserieteil angebracht sind, oder ob die Drehfalle an dem ruhenden Karosserieteil und der Schließbügel 10 an dem Klappenteil angeordnet sind.

Der Schließbügel 10 besteht einerseits aus zwei parallelen Bügelschenkeln 21, zwischen denen mindestens ein Bügelsteg 20 angeordnet ist und andererseits aus Befestigungsstellen 12. Damit der Schließbügel 10 nach der Montage trotzdem noch justiert werden kann, besteht er aus zwei zueinander abständsveränderbaren Bauteilen, nämlich einerseits einem Befestigungselement 11 mit den Befestigungsstellen 12 und andererseits einem Bügelelement 19 mit mindestens einem Bügelsteg 20 und den parallelen Bügelschenkeln 21. Damit die Abstandsänderung zwischen dem Befestigungselement 11 und dem Bügelelement 19 möglich ist, ist zusätzlich ein Stellelement 28 zwischen den beiden Bauteilen angeordnet. In der Fig. 1 ist der Schließbügel 10 in Draufsicht mit seinen beiden Bauteilen, dem Befestigungselement 11 und dem Bügelelement 19 dargestellt.

Wie weiter aus der Fig. 1 ersichtlich ist, sind in dem dargestellten Ausführungsbeispiel die Befestigungsstellen 12 seitlich im axialen Verlauf des Bügelstegs 20 an dem Befestigungselement 11 angebracht. Die Befestigungsstellen 12 können somit gut durch eine Verkleidung 38 nach der Montage unsichtbar versteckt werden. Selbstverständlich könnten die Befestigungsstellen 12 auch oben und unten oder anderweitig an dem Befestigungselement 11 angeordnet sein.

Damit der Verschluss nach der einmaligen Montage für eine Drehfalle und des Schließbügels 10 leicht justiert werden kann, ist eine Betätigungsstelle 29 des Stellelementes 28 vom Bügelsteg 20 aus zugänglich. In der Fig. 1 ist verdeckt dargestellt, dass diese Betätigungsstelle 29 des Stellelements 28 unterhalb des Bügelsteges 20 leicht zu erreichen ist. Der Zugang zu der Betätigungsstelle 29 an dieser Seite ist besonders vorteilhaft, da der Bügelsteg 20 sowieso frei zugänglich sein muss, damit die Drehfalle im geschlossenen Zustand des Verschlusses mit ihm zusammenwirken kann. Sicherlich ist es auch denkbar, dass die Betätigungsstelle 29 des Stellelementes 28 genau von der anderen Seite, d.h. von der Rückseite, die in Fig. 2 dargestellt ist, zugänglich ist. Diese Maßnahme ist im wesentlichen von der Einbausituation des Schließbügels 10 abhängig.

Der Schließbügel 10 könnte sogar mit seinem Befestigungselement 11 an einem Karosserie- oder Klappenteil, insbesondere für ein Kraftfahrzeug angeschweißt oder vernietet werden, da diese Befestigung im Gegensatz zum Stand der Technik nicht mehr für die Justierung des Verschlusses gelöst werden muss. Hierdurch lassen sich gerade bei der Montage und der anschließenden Justierung des Schließbügels 10 Kosten einsparen, da einerseits auf die sonst notwendigen Distanzhülsen und Abstandhalter verzichtet werden kann und andererseits auf die stetige Montage und Demontage für andere Distanzhülsen und Abstandhalter bis der Schließbügel 10 richtig zu der Drehfalle justiert worden ist, damit der Verschluss einwandfrei arbeitet.

Wie in der Fig. 5 dargestellt, sind Führungen 27 im oberen und unteren Bereich zwischen dem Befestigungselement 11 und dem Bügelelement 19 vorhanden, die eine leichtgängige Abstandsänderung zwischen den beiden abstandsveränderbaren Bauteilen ermöglicht. Zusätzlich werden durch diese Führungen 27 die beiden Bauteile zueinander unverdrehbar gehalten, so dass nur eine Relativbewegung der beiden Bauteile in Richtung des verstellbaren Abstandes 26 möglich sind. Somit steht der Bügelsteg 20 immer im korrekten Eingriffswinkel zur Drehfalle.

Das Befestigungselement 11 und das Bügelelement 19 bestehen aus zwei komplementär zueinanderpassenden Bauteilen, die wie ein Kolben in einem offenen Zylinder vorgesehen sind. Aus der Fig. 1 ist ersichtlich, dass einerseits ein Bauteil in Kastenform und andererseits ein Bauteil als Einsatz für den Kasten ausgestaltet ist. Der hier fast rechteckige Querschnitt ist keinesfalls notwendig und könnte durch z.B. einen runden Querschnitt ersetzt werden. Vorteilhafterweise werden allerdings durch den rechteckigen Querschnitt auch die Unverdrehbarkeit der beiden Bauteile zueinander realisiert. Aus den Fig. 6 und 7 geht das Zusammenwirken der beiden komplementär zueinanderpassenden Bauteilen hervor. Dabei wäre es genauso gut denkbar, dass das Bügelelement 19 kastenförmig ausgestaltet ist und mit einem Einsatz für den Kasten, der das Befestigungselement 11 darstellt, zusammenwirkt.

Das Stellelement 28 kann, wie in der Fig. 6 dargestellt, aus einem Gewindestift 30 mit einem rechts und einem links laufenden Außengewinde bestehen. Für diese Außengewinde existieren entsprechende komplementäre Innengewinde 16, 23 einerseits in dem Befestigungselement 11 und in dem Bügelelement 19. Durch die Betätigung des Stellelements 28 wird in einfacher Art und Weise der Abstand 26 zwischen den beiden abstandsveränderbaren Bauteilen verändert. Wie bereits oben schon erwähnt wurde, kann die Betätigungsstelle 29 des Gewindestifts 30 auch von der Seite des äußeren Kastenbodens 14 erreichbar sein. Genauso denkbar ist auch, dass der Gewindestift 30 über eine weitere Betätigungsstelle 29 an seinem anderen Ende verfügt.

Um den eingestellten Abstand 26, abgebildet in der Fig. 6, zwischen dem Befestigungselement 11 und dem Bügelelement 19 zu fixieren, ist zu dem Stellelement 28 ein zusätzliches Sicherungselement 32 vorhanden. Durch dieses Sicherungselement 32 wird bewirkt, dass der eingestellte Abstand 26 unabhängig von den äußeren Randbedingungen, die auf dem Schließbügel 10 wirken, fixiert bleibt. Gerade im Kraftfahrzeugbereich, neigen ungespannte Schraubenverbindungen durch ständig einwirkende dynamische Kräfte sich zu lösen. Das Sicherungselement 32 besteht selbst aus einer Schraube 34, die eine Vorspannung zwischen dem Bügelelement 19 und dem Befestigungselement 11 erzeugt, in dem ihr Schraubenkopf 35 einen Längsanschlag für einen Durchbruch 24 in dem einen Bauteil darstellt und ihr Außengewinde in ein Innengewinde 17 in dem anderen Bauteil greift. Durch die erzielten Vorspannungen, sowohl beim Sicherungselement 32 als auch beim Stellelement 28, 30 wird verhindert, dass die äußerlich einwirkenden dynamischen Kräfte einen unvorhergesehenen Einfluss auf diese Schraubverbindungen haben. Zusätzlich kann Schrauben-Sicherungslack im Gewindebereich der beiden Schrauben vorhanden sein. Es spielt außerdem keine Rolle, ob das Sicherungselement 32 eine Zug- oder Druckkraft als Vorspannungskraft erzeugt. Es könnte nämlich auch ein weiterer Gewindestift anstelle der Schraube 34 Verwendung finden, für den ein Außengewinde im Bügelelement 19 vorgesehen ist und der sich gegen einen inneren Kastenboden 13 des Befestigungselementes 11 abstützt.

Vorteilhafterweise ist, wie in Fig. 6 dargestellt, die Achse des Sicherungselements 32 parallel zur Achse des Stellelements 28. Hierdurch kann eine einfache und kompakte Baueinheit des Schließbügels 10 erreicht werden. Des weiteren ist eine Betätigungsstelle 33 des Sicherungselements 32 auf der gegenüberliegenden Seite des Bügelstegs 20 der Betätigungsstelle 29 vom Stellelement 28 angeordnet. Eine einfache Bedienung bei der Justierung des Schließbügels wird durch diese Anordnung der Betätigungsstellen 29, 33 erreicht. Es ist dafür naheliegend, die Betätigungsstellen 29, 33 mit einem gleichen Ansatz für ein Werkzeug zu versehen, um so auf einen notwendigen Wechsel des Werkzeuges bei der Justierung zu verzichten. Auch ist an dieser Stelle zu erwähnen, dass die Betätigungsstelle 33 des Sicherungselements 32 auch vom äußeren Kastenboden 14, wie die Betätigungsstelle 29 vom Stellelement 28, liegen könnte. Wie aus der Fig. 1 und der Fig. 6 ersichtlich ist, sind die Betätigungsstellen 29, 33 des Stellelements 28 und des Sicherungselements 32 in Form eines Innensechskants ausgebildet. Selbstverständlich sind auch andere bekannte Ausgestaltungen für die Betätigungsstelle 29, 33 möglich.

In den Fig. 6 und 7 ist der verstellbare Abstand 26 zwischen dem Befestigungselement 11 und dem Bügelelement 19 dargestellt. Durch Endanschläge ist das Bügelelement 19 gegenüber dem Befestigungselement 11 in einer Einfahrlage und einer Ausfahrlage gesichert. Bei der Einfahrlage ist der Abstand 26 minimal im Gegensatz zur Ausfahrlage, bei der der Abstand 26 maximal ist. Als Endanschläge in der Einfahrlage dienen einerseits die Anschlagfläche 22 des Bügelelementes 19 und andererseits der innere Kastenboden 13 des Befestigungselementes 11. Dagegen stellt mindestens eine Öffnung 18, die mit mindestens einem biegsam hinterschnittenen Arm 25 des anderen Bauteils zusammenwirkt, einen Endanschlag für die Ausfahrlage dar. In der Fig. 7 ist das Zusammenwirken des biegsam hinterschnittenen Arms 25 des einen Bauteils mit der Öffnung 18 des anderen Bauteiles deutlich erkennbar. In dem vorliegenden Anwendungsbeispiel sind vier biegsam hinterschnittene Arme 25 am Bügelelement 19 je Öffnung 18 im Befestigungselement 11 angebracht. Durch die besondere Ausgestaltung des Endanschlages ist ein leichtes Zusammenbauen des Befestigungselement 11 mit dem Bügelelement 19 zu dem Schließbügel 10 möglich. Zusätzlich lässt sich der Schließbügel 10 auch wieder in seine einzelnen Bauteile durch die besondere Konstruktion des Endanschlages für die Ausfahrlage zerlegen.

Um die Betätigungsstellen 29, 33 optisch zu verdecken, damit ein wohlfeiler Anblick des Schließbügels 10 gegeben ist, wird ein montierbares Abdeckelement 36 zwischen den Bügelschenkeln 21 des Bügelstegs 20 angebracht. Vorteilhafterweise ist das Ahdeckelement 36 zwischen den Bügelschenkeln 21 des Bügelstegs 20 über Rastmittel 37 anclipsbar. Somit kann das Abdeckelement 36 schnell und sicher nach der Justierung des Bügelelements 19 angebracht werden. Wie aus der Fig. 7 erkennbar ist, wirkt das Abdeckelement 36 mit seinen Rastmitteln 37 mit der Verkleidung 38 des Kraftfahrzeuges zusammen.

In der Fig. 4 sind die beiden parallelen Bügelschenkel 21, die den Bügelsteg 20 halten, dargestellt. Des weiteren ist sichtbar aus der Fig. 4, dass das Befestigungselement 11 über zwei Öffnungen 18 verfügt, durch die zumindest jeweils zwei biegsam hinterschnittene Arme 25 des Bügelelements 19 greifen. Aus der Fig. 5 kann man erkennen, dass jeweils vier biegsam hinterschnittene Arme 25 je Öffnung 18 in dem Ausführungsbeispiel Verwendung finden. Damit die biegsam hinterschnittenen Arme 25 nicht weit aus dem äußeren Kastenboden 14 des Befestigungselements 11 herausragen, sind pro Öffnung 18 Vertiefungen 15 in dem Befestigungselement 11 angebracht.

Es bleibt noch zu bemerken, dass die hier aufgeführte Ausführungsform nur eine beispielhafte Verwirklichung der Erfindung ist. Diese ist jedoch nicht darauf beschränkt. Es versteht sich, dass die dargestellten Teile und Elemente der Erfindung auch in anderen Ausführungsformen und Kombinationen vorhanden sein können, die über ähnliche Eigenschaften verfügen, wie diejenigen, die hier beschrieben sind.

### Bezugszeichenliste:

- 10: Schließbügel
- 11: Befestigungselement
- 12: Befestigungsstellen
- 13: innerer Kastenboden
- 14: äußerer Kastenboden
- 15: Vertiefung für 25
- 16: Innengewinde für Stellelement
- 17: Innengewinde für Sicherungselement
- 18: Öffnung
- 19: Bügelelement
- 20: Bügelsteg
- 21: Bügelschenkel
- 22: Anschlagfläche
- 23: Innengewinde für Stellelement
- 24: Durchbruch
- 25: biegsam hinterschnittener Arm
- 26: veränderbarer Abstand
- 27: Führung
- 28: Stellelement
- 29: Betätigungsstelle von Stellelement
- 30: Gewindestift
- 31: Gewindeabsatz
- 32: Sicherungselement
- 33: Betätigungsstelle von Sicherungselement
- 34: Schraube
- 35: Schraubenkopf
- 36: Abdeckelement
- 37: Rastmittel vom Abdeckelement
- 38: Verkleidung

## Patentansprüche

1. Verschluss zwischen einem beweglichen Klappenteil und einem ruhenden Karosserieteil;
mit einem Schließbügel (10), an dem einen Teil und einem Verschlusselement an dem anderen Teil, welches im Verschlussfall mit dem Schließbügel zusammenwirkt,
wobei der Schließbügel (10) aus zwei zueinander abstandsveränderlichen Bauteilen besteht, nämlich einerseits aus einem Befestigungselement (11), welches an dem einen Teil befestigt ist, und andererseits aus einem Bügelelement (19) mit mindestens einem Bügelsteg (20) zwischen parallelen Bügelschenkeln (21),
wobei ein als Gewindestift (30) ausgebildetes Stellelement (28) zur Abstandsänderung zwischen dem Befestigungselement (11) und dem Bügelelement (19) angeordnet ist,
der Gewindestift (30) ein rechts- und ein linkslaufendes Außengewinde aufweist, und entsprechende komplementäre Innengewinde (16, 23) im Befestigungselement (11) und im Bügelelement (19) angeordnet sind,
eine Betätigungsstelle (29) des Gewindestifts (30) vom Bügelsteg (20) aus zugänglich ist,
und zwischen dem Befestigungselement (11) und dem Bügelelement (19) Führungen (27) angeordnet sind, welche diese beiden Bauteile (11, 19) zueinander unverdrehbar halten,
**dadurch gekennzeichnet,**
**dass** ein Sicherungselement (32) einen eingestellten Abstand (26) zwischen dem Befestigungselement (11) und dem Bügelelement (19) fixiert
und **dass** das Sicherungselement (32) aus einer Schraube (34) besteht, die eine Vorspannung zwischen dem Bügelelement (19) und dem Befestigungselement (11) bewirkt
und **dass** das Verschlusselement aus einer Drehfalle besteht und dass das Befestigungselement Befestigungsstellen (12) zu seinem Anschluss an dem einen Teil aufweist.

2. Verschluss nach Anspruch 1, **dadurch gekennzeichnet, dass** die Schraube (34) mit ihrem Schraubenkopf (35) einen Längsanschlag für einen Durchbruch (24) in dem einen Bauteil erzeugt
und dass das Außengewinde der Schraube (34) in einem Innengewinde (17) vom anderen Bauteil eingreift.

3. Verschluss nach Anspruch 1 oder 2, **dadurch gekennzeichnet, dass** die Achse des Sicherungselements (32) parallel zur Achse des Stellelements (28) verläuft.

4. Verschluss nach einem der Ansprüche 1 bis 3, **dadurch gekennzeichnet, dass** eine Betätigungsstelle (33) des Sicherungselements (32) bezüglich der Betätigungsstelle (29) vom Stellelement (28) auf der gegenüberliegenden Seite des Bügelstegs (20) angeordnet ist.

5. Verschluss nach einem der Ansprüche 1 bis 4, **dadurch gekennzeichnet, dass** das Befestigungselement (11) und das Bügelelement (19) zwei komplementär zueinander passende Bauteile enthält, nämlich einerseits ein Bauteil in Kastenform und andererseits ein Bauteil als Einsatz für den Kasten.

6. Verschluss nach einem der Ansprüche 1 bis 5, **dadurch gekennzeichnet, dass** eine Einfahrlage und eine Ausfahrlage des Bügelelements (19) gegenüber dem Befestigungselement (11) durch Endanschläge gesichert ist.

7. Verschluss nach einem der Ansprüche 1 bis 6, **dadurch gekennzeichnet, dass** in dem einem Bauteil mindestens eine Öffnung (18) vorgesehen ist, die mit mindestens einem biegsam hinterschnittenen Arm (25) des anderen Bauteils zusammenwirkt und einen Endanschlag für die Ausfahrlage darstellt.

8. Verschluss nach einem oder mehreren der Ansprüche 1 bis 7, **dadurch gekennzeichnet, dass** ein montierbares Abdeckelement (36) zwischen den Bügelschenkeln (21) des Bügelstegs (20) angebracht ist.

9. Verschluss nach Anspruch 8, **dadurch gekennzeichnet, dass** durch Rastmittel (37) das Abdeckelement (36) zwischen den Bügelschenkeln (21) des Bügelstegs (20) anclipsbar ist.

## Claims

1. Lock between a movable door or flap member and a stationary bodywork part,
having a closing stirrup (10) on the one part and a lock element on the other part which interacts with the closing stirrup when the lock is closed,
the closing stirrup (10) consisting of two components separated by a variable distance, namely a fastening element (11), on the one hand, which is fastened to the one part and a stirrup element (19) on the other hand with at least one web (20) between parallel sidepieces (21),
where a regulating element (28) in the form of a set screw (30) is provided for adjusting the distance between the fastening element (11) and the stirrup element (19),
the set screw (30) has a right handed and a left handed external thread, and corresponding complementary internal threads (16, 23) are provided in the fastening element (11) and in the stirrup element (19),
an actuating point (29) of the set screws (30) is accessible from the stirrup web (20),
and guides (27) are located between the fastening element (11) and the stirrup element (19), holding these two components (11, 19) so as to prevent them from rotating relative to each other,
**characterised in that** a securing element (32) fixes a set distance (26) between the fastening element (11) and the stirrup element (19),
and **in that** the securing element (32) consists of a screw (34) which creates pre-tension between the stirrup element (19) and the fastening element (11),
and **in that** the lock element consists of a rotary latch and that the fastening element has fastening points (12) for attaching it to the part.

2. Lock according to claim 1, **characterised in that** the head (35) of the screw (34) constitutes a longitudinal stop for an opening (24) in the one component
and **in that** the external thread of the screw (34) engages in an internal thread (17) in the other component.

3. Lock according to claim 1 or 2, **characterised in that** the axis of the securing element (32) runs parallel to the axis of the regulating element (28).

4. Lock according to one of claims 1 to 3, **characterised in that** an actuating point (33) of the securing element (32) is disposed on the opposite side of the stirrup web (20) from the actuating point (29) of the regulating element (28).

5. Lock according to one of claims 1 to 4, **characterised in that** the fastening element (11) and the stirrup element (19) comprise two components which fit together in complementary manner, namely one component in the form of a box, on the one hand, and one component as an insert to fit in the box, on the other hand.

6. Lock according to one of claims 1 to 5, **characterised in that** an inward position and an outward position of the stirrup element (19) relative to the fastening element (11) are secured by end stops.

7. Lock according to one of claims 1 to 6, **characterised in that** one component is provided with at least one opening (18) which cooperates with at least one flexibly undercut arm (25) of the other component and constitutes an end stop for the outward position.

8. Lock according to one or more of claims 1 to 7, **characterised in that** a mountable cover element (36) is arranged between the side pieces (21) of the stirrup web (20).

9. Lock according to claim 8, **characterised in that** the cover element (36) can be clipped in position between the side pieces (21) of the stirrup web (20) by latching means (37).

## Revendications

1. Serrure entre une partie de volet mobile et une partie de carrosserie stationnaire,
avec un étrier de serrure (10), sur une première partie, et un élément de fermeture, sur l'autre partie, qui, en cas de fermeture, coopère avec l'étrier de fermeture,
où l'étrier de fermeture (10) est formé de deux composants dont l'espacement mutuel est variable, précisément, d'une part, d'un élément de fixation (11) fixé sur une première partie et, d'autre part, d'un élément formant étrier (19) ayant au moins une barre d'étrier (20) entre des branches d'étrier (21) parallèles,
où un élément de réglage (28), réalisé sous la forme de tige filetée (30), prévu pour faire varier l'espacement, est disposé entre l'élément de fixation (11) et l'élément formant étrier (19),
la tige filetée (30) présentant un filetage extérieur à pas à droite et un autre à pas à gauche, et des filetages intérieurs (16, 23) complémentaires, correspondants, sont disposés dans l'élément de fixation (11) et dans l'élément formant étrier (19),
un point d'actionnement (29) de la tige filetée (30) est accessible depuis la barre d'étrier (20),
et, entre l'élément de fixation (11) et l'élément formant étrier (19), étant disposés des guidages (27), maintenant ces deux composants (11, 19) de façon mutuellement bloquée en rotation,
**caractérisée en ce qu'**
un élément de sécurité (32) fixe un espacement (26) réglé, entre l'élément de fixation (11) et l'élément formant étrier (19)
et **en ce que** l'élément de sécurité (32) est formé d'une vis (34), provoquant une précontrainte entre l'élément formant étrier (19) et l'élément de fixation (11)
et **en ce que** l'élément de fermeture est formé d'un pêne demi-tour, et **en ce que** l'élément de fixation présente des points de fixation (12) pour son raccordement à une partie.

2. Serrure selon la revendication 1, **caractérisée en ce que** la vis (34) produit, par sa tête de vis (35), une butée longitudinale pour un passage (24) ménagé dans un composant,
et **en ce que** le filetage extérieur de la vis (34) s'engage dans un filetage intérieur (17) de l'autre composant.

3. Serrure selon la revendication 1 ou 2, **caractérisée en ce que** l'axe de l'élément de sécurité (32) s'étend parallèlement à l'axe de l'élément de réglage (28).

4. Serrure selon l'une des revendications 1 à 3, **caractérisée en ce qu'**un point d'actionnement (33) de l'élément de sécurité (32) est disposé sur le côté opposé de la barre d'étrier (20), par rapport au point de fixation (29) de l'élément de réglage (28).

5. Serrure selon l'une des revendications 1 à 4, **caractérisée en ce que** l'élément de fixation (11) et l'élément formant étrier (19) contiennent deux composants ajustés, complémentaires l'un de l'autre, précisément, d'une part, un composant à forme en caisson et, d'autre part, un composant réalisé sous la forme d'insert pour le caisson.

6. Serrure selon l'une des revendications 1 à 5, **caractérisée en ce qu'**une position introduite et une position déployée, de l'élément formant étrier (19) par rapport à l'élément de fixation (11), sont assurées à l'aide de butées de fin de course.

7. Serrure selon l'une des revendications 1 à 6, **caractérisée en ce que**, dans un premier composant, est prévue au moins une ouverture (18), coopérant avec au moins un bras (25), flexible et muni d'une contre-dépouille, appartenant à l'autre composant et constituant une butée de fin de course pour la position déployée.

8. Serrure selon l'une ou plusieurs des revendications 1 à 7, **caractérisée en ce qu'**un élément de recouvrement (36), susceptible d'être monté, est appliqué entre les branches d'étrier (21) de la barre d'étrier (20).

9. Serrure selon la revendication 8, **caractérisée en ce que** l'élément de recouvrement (36) est susceptible d'être rapporté par encliquetage, entre les branches d'étrier (21) de la barre d'étrier (20), grâce à des moyens d'encliquetage (37).
